# EUROPÄISCHE PATENTSCHRIFT

(11) **EP 0 766 753 B1**
(45) Veröffentlichungstag und Bekanntmachung des Hinweises auf die Patenterteilung: **11.08.1999**
(21) Anmeldenummer: 96905590.4
(22) Anmeldetag: 25.03.1996
(51) Int. Cl.: D01D 1/06, D01F 2/00

(54) **VERFAHREN ZUM AUSTRAGEN EINER CELLULOSESUSPENSION AUS EINEM GEFÄSS**
PROCESS FOR DISCHARGING A CELLULOSE SUSPENSION FROM A VESSEL
PROCEDE POUR DECHARGER UNE SUSPENSION CELLULOSIQUE D'UN TONNEAU

(30) Priorität: 04.05.1995 AT 76395
(43) Veröffentlichungstag der Anmeldung: 09.04.1997
(73) Patentinhaber: LENZING AKTIENGESELLSCHAFT, 4860 Lenzing (AT)
(72) Erfinder: ZIKELI, Stefan, A-4844 Regau (AT); MÖDERL, Ulrich, A-4860 Lenzing (AT); ECKER, Friedrich, A-4850 Timelkam (AT); SCHWENNINGER, Franz, A-7563 Königsdorf 255 (AT)
(74) Vertreter: Schwarz, Albin, Dr. Kopecky & Schwarz Patentanwälte
(86) Internationale Anmeldenummer: AT9600060
(87) Internationale Veröffentlichungsnummer: WO9635008

(56) Entgegenhaltungen:
- EP-A- 0 356 419
- DE-A- 2 658 252
- DE-A- 2 754 527

## Beschreibung

Die Erfindung betrifft ein Verfahren zum Austragen einer Suspension von Cellulose in einem wäßrigen tertiären Aminoxid aus einem Gefäß.

Seit einigen Jahrzehnten wird nach Verfahren zur Herstellung cellulosischer Formkörper gesucht, welche das heute in großem Maßstab angewendete Viskoseverfahren ersetzen sollen. Als eine nicht zuletzt wegen einer besseren Umweltverträglichkeit interessante Alternative hat sich dabei herauskristallisiert, Cellulose ohne Derivatisierung in einem organischen Lösungsmittel aufzulösen und aus dieser Lösung Formkörper, z.B. Fasern, Folien und anderen Formkörpern, zu extrudieren. Solcherart extrudierte Fasern erhielten von der BISFA (The International Bureau for the Standardization of man made fibers) den Gattungsnamen Lyocell. Unter einem organischen Lösungsmittel wird von der BISFA ein Gemisch aus einer organischen Chemikalie und Wasser verstanden.

Es hat sich herausgestellt, daß sich als organisches Lösungsmittel insbesondere ein Gemisch aus einem tertiären Aminoxid und Wasser sehr gut zur Herstellung von cellulosischen Formkörpern eignet. Als Aminoxid wird dabei in erster Linie N-Methylmorpholin-N-oxid (NMMO) verwendet. Andere Aminoxide sind z.B. in der EP-A - 0 533 070 beschrieben. Ein Verfahren zur Herstellung formbarer Celluloselösungen ist z.B. aus der EP-A - 0 356 419 bekannt. Die Herstellung cellulosischer Formkörper unter Anwendung tertiärer Aminoxide wird allgemein als Aminoxidverfahren bezeichnet.

In der EP-A - 0 356 419 ist ein Aminoxidverfahren zur Herstellung spinnbarer Celluloselösungen beschrieben, welches als Ausgangsmaterial u.a. eine Suspension von Cellulose in flüssigem, wäßrigem N-Methylmorpholin-N-oxid (NMMO) verwendet. Dieses Verfahren besteht darin, daß die Suspension in einem Dünnschichtbehandlungsapparat einstufig und kontinuierlich in eine formbare Lösung übergeführt wird. Die formbare Lösung wird schließlich in einem Formwerkzeug, z.B einer Spinndüse, zu Filamenten versponnen, die durch ein Fällbad geführt werden.

Als Ausgangsmaterial für die Herstellung der formbaren Celluloselösung dient, wie oben erwähnt, eine Suspension von Cellulose im wäßrigen tertiären Aminoxid. Diese Suspension wird hergestellt, indem zerkleinerte Cellulose in die wäßrige Aminoxidlösung eingebracht wird. Anschließend wird diese Suspension, gegebenenfalls nach einer weiteren Homogenisierung, in die Celluloselösung übergeführt, wofür zweckmäßigerweise ein Dünnschichtbehandlungsapparat, z.B. ein Filmtruder der Firma Buss AG, Schweiz, verwendet wird. Im Dünnschichtbehandlungsapparat werden jene Konzentrationsverhältnisse eingestellt, die es gemäß dem Zustandsdiagramm für das ternäre Stoffgemisch Cellulose/Aminoxid/Wasser (siehe z.B. WO 94/28212) gestatten, daß die Auflösung der Cellulose stattfindet.

Das Aminoxidverfahren kann umso besser durchgeführt werden, je genauer die Cellulosesuspension dosiert wird. Aufgrund der Konsistenz der Suspension ist aber eine Regelung des Flusses einer derartigen Suspension, z.B. von einem Gefäß in einen Dünnschichtbehandlungsapparat, für die Zwecke des Aminoxidverfahrens ungenau. Mit herkömmlichen Massedurchflußmessern, wie z.B. induktiven Durchflußmessern oder Meßgeräten, die das Coriolis-Meßprinzip anwenden, ist eine genaue Regelung des Suspensionsflusses bzw. eine genaue Dosierung wegen der Inhomogenitäten, Luftblasen etc. der Cellulosesuspension nicht möglich.

Die Erfindung stellt sich daher die Aufgabe, ein Verfahren zur Verfügung zu stellen, welches die Lösungsbildung im Dünnschichtbehandlungsapparat bzw. das Aminoxidverfahren verbessert.

Diese Aufgabe wird gelöst durch ein Verfahren zum Austragen einer Suspension von zerkleinerter Cellulose in einem flüssigen, wäßrigen tertiären Aminoxid aus einem Gefäß, wobei das Gewicht des die Suspension enthaltenden Gefäßes gemessen wird und mit den Abweichungen des Gewichts des Gefäßes von einem vorbestimmten Soll-Wert der Austrag der Suspension aus dem Gefäß geregelt wird.

Es hat sich gezeigt, daß mit dem erfindungsgemäßen Verfahren eine viel genauere Regelung der Austragung einer Cellulosesuspension aus einem Gefäß und damit des Suspensionsflusses beispielsweise in einen Dünnschichtbehandlungsapparat möglich ist als mit herkömmlichen Durchflußmeßgeräten.

Aus der DE-A-26 58 252 ist ein Wiege-Zufuhrgerät bekannt, das zur Zuführung von fluidmittelähnlichen Substanzen Anwendung findet. Das Gerät weist einen Behälter für die Substanz, eine Einrichtung zum Entladen der Substanz aus dem Behälter mit einer steuerbaren Rate, eine Einrichtung zum Wiegen des Behälters und eine elektronische Einrichtung zur Steuerung des Entladens auf. Über die Eignung dieser Vorrichtung zum Regeln der Austragung und des Flusses einer inhomogenen Suspension von Cellulose aus einem Gefäß ist nichts bekannt.

Mit dem erfindungsgemäßen Verfahren kann besonders gut das Austragen einer Cellulosesuspension kontrolliert werden, welche die folgende Zusammensetzung aufweist:

| | |
|---|---|
| Cellulose | 12 bis 15 Masse%; |
| Wasser | 18 bis 25 Masse%; |
| tertiäres Aminoxid | 60 bis 65 Masse%. |

wobei die Masse% auf die Gesamtmasse der Suspension bezogen sind.

Eine bevorzugte Ausführungsform des erfindungsgemäßen Verfahrens besteht darin, daß als das Gefäß eine Pumpe mit angeschlossenem Vorratsbehälter eingesetzt wird.

Mit dem folgendem Beispiel wird die Erfindung noch näher erläutert.

### Beispiel

Die Versuchsapparatur bestand im wesentlichen aus einem Vorratsbehälter, einer Exzenterschneckenpumpe der Type Netzsch Mohno 2NSP30, mit welcher eine Cellulosesuspension aus dem Vorratsbehälter in einen Dünnschichtbehandlungsapparat gefördert wurde, einer Waage (Drucklast-Wägezelle, Hersteller: Phillips Wägetechnik GmbH, Hamburg, Deutschland) und einer elektronischen Regeleinrichtung, mit welcher die Pumpleistung in Abhängigkeit vom Wägeergebnis gesteuert wurde. Der Vorratsbehälter und die Exzenterschneckenpumpe befanden sich auf der Waage, mit welcher das Gesamtgewicht des Vorratsbehälters mit angebrachter Schneckenpumpe samt enthaltener Cellulosesuspension gemessen wurde.

Die Leitung, mit welcher Cellulosesuspension aus dem Vorratsbehälter in den Dünnschichtbehandlungsapparat gefördert wurde, war naturgemäß aus flexiblem Material, sodaß das Wägeergebnis nicht beeinträchtigt wurde.

Die Cellulosesuspension wies folgende Zusammensetzung auf: Cellulose: 12,5 Masse%; N-Methylmorpholin-N-oxid: 63,5 Masse%; Wasser: 24,0 Masse%, bezogen auf die Gesamtmasse.

Die elektronische Regeleinrichtung wurde so programmiert, daß sie die Pumpenleistung derart steuern sollte, daß die Waage eine der abgepumpten Cellulosesuspension zuzuschreibenden Gewichtsabnahme von möglichst genau 300 kg/h registriert.

Zur Durchführung des Versuches wurde 18 mal die in jeweils 15 Sekunden von der Pumpe geförderte Cellulosesuspension gewogen und auf einen Suspensionsfluß der Dimension kg/h hochgerechnet. Die Ergebnisse sind in der nachfolgenden Tabelle in der Spalte "Suspensionsfluß Erfindung" angegeben.

Zum Vergleich wurde die Cellulosesuspension zwar mit der gleichen Pumpe aus dem gleichen Vorratsgefäß abgepumpt, die Pumpenleistung aber nicht erfindungsgemäß geregelt, sondern mit einem herkömmlichen induktiven Durchflußmesser (Type PROMAG, Hersteller Endress und Hauser), der der Pumpe nachgeschaltet war und die Pumpenleistung ebenfalls auf möglichst 300 kg/h regeln sollte. Es wurden in Zeitabständen von 15 Sekunden 18 Meßwerte (Suspensionsfluß in kg/h) aufgezeichnet, die in der nachfolgenden Tabelle in der Spalte "Suspensionsfluß IDM" angegeben sind.

**Tabelle**

| Messung Nr. | Suspensionsfluß IDM | Suspensionsfluß Erfindung |
|---|---|---|
| 1 | 248 | 291 |
| 2 | 236 | 294 |
| 3 | 223 | 300 |
| 4 | 240 | 303 |
| 5 | 219 | 300 |
| 6 | 246 | 291 |
| 7 | 261 | 300 |
| 8 | 245 | 304 |
| 9 | 221 | 298 |
| 10 | 232 | 301 |
| 11 | 258 | 303 |
| 12 | 234 | 297 |
| 13 | 219 | 291 |
| 14 | 238 | 303 |
| 15 | 226 | 293 |
| 16 | 240 | 300 |
| 17 | 270 | 304 |
| 18 | 224 | 303 |
| | | |
| Mittelwert: | 237,78 | 298,67 |
| Standardabweichung: | 14,96 | 4,72 |

Der Tabelle ist zu entnehmen, daß erfindungsgemäß eine genauere Kontrolle bzw. Regelung des Suspensionsflusses möglich ist, als dies mit dem induktiven Durchflußmesser erreicht werden kann.

## Patentansprüche

1. Verfahren zum Austragen einer Suspension von zerkleinerter Cellulose in einem flüssigen, wäßrigen tertiären Aminoxid aus einem Gefäß, dadurch gekennzeichnet, daß das Gewicht des die Suspension enthaltenden Gefäßes gemessen wird und mit den Abweichungen des Gewichts des Gefäßes von einem vorbestimmten Sollwert der Austrag der Suspension aus dem Gefäß geregelt wird.

2. Verfahren nach Anspruch 1, dadurch gekennzeichnet, daß die Suspension folgende Zusammensetzung aufweist:
| | |
|---|---|
| Cellulose | 12 bis 15 Masse%; |
| Wasser | 18 bis 25 Masse%; |
| tertiäres Aminoxid | 60 bis 65 Masse%; |
wobei die Masse% auf die Gesamtmasse der Suspension bezogen sind.

3. Verfahren nach Anspruch 1 oder 2, dadurch gekennzeichnet, daß als das Gefäß eine Pumpe mit angeschlossenem Vorratsbehälter eingesetzt wird.

## Claims

1. A method for discharging a suspension of disintegrated cellulose in a liquid aqueous tertiary amine oxide from a vessel, characterized in that the weight of the vessel containing the suspension is measured and discharging of the suspension from the vessel is controlled by means of the deviations of the weight of the vessel from a predetermined set value.

2. A method according to claim 1, characterized in that the suspension has the following composition:
| | |
|---|---|
| cellulose | 12 to 15 % by mass; |
| water | 18 to 25 % by mass; |
| tertiary amine oxide | 60 to 65 % by mass; |
wherein the % by mass is based on the total mass of the suspension.

3. A method according to claim 1 or 2, characterized in that a pump having a reservoir connected thereto is employed as said vessel.

## Revendications

1. Procédé pour décharger d'un récipient une suspension de cellulose désintégrée dans un oxyde d'amine tertiaire aqueux liquide, caractérisé en ce que le poids du récipient contenant la suspension est mesuré et la décharge de la suspension hors du récipient est ajustée par les écarts du poids du récipient par rapport à une valeur de consigne prédéterminée.

2. Procédé selon la revendication 1, caractérisé en ce que la suspension présente la composition suivante :
| | |
|---|---|
| Cellulose | 12 à 15 % en masse, |
| Eau | 18 à 25 % en masse, |
| Oxyde d'amine tertiaire | 60 à 65 % en masse, |
les pourcentages en masse étant en relation avec la masse totale de la suspension.

3. Procédé selon la revendication 1 ou 2, caractérisé en ce qu'une pompe avec un réservoir de stockage raccordé est utilisée comme récipient.
